# EUROPÄISCHE PATENTSCHRIFT

(11) **EP 1 564 350 B1**
(45) Veröffentlichungstag und Bekanntmachung des Hinweises auf die Patenterteilung: **24.09.2008**
(21) Anmeldenummer: 04405079.7
(22) Anmeldetag: 10.02.2004
(51) Int. Cl.: E04H 9/14, E06B 9/00

(54) **System mit Kissen zum Abdichten von Gebäudeöffnungen vor Hochwasser**
System with cushion for sealing the building openings against flooding
système avec coussin destinée a étancher l'ouvertures des bâtiments en cas d'inondation

(43) Veröffentlichungstag der Anmeldung: 17.08.2005
(73) Patentinhaber: Ayton Patent AG, 8868 Oberurnen (CH)
(72) Erfinder: Conzett, Louis U., 4132 Muttenz (CH)
(74) Vertreter: Ullrich, Gerhard

(56) Entgegenhaltungen:
- EP-A- 0 161 002
- EP-A- 0 736 663
- WO-A-02/50380
- WO-A-92/02679
- DE-U- 29 713 378
- DE-U- 29 723 050
- FR-A- 2 749 341

## Beschreibung

### Anwendungsgiebiet der Erfindung

Die vorliegende Erfindung betrifft ein Kissen und ein System zum Abdichten von Gebäudeöffnungen vor Hochwasser, welches von einer Flutseite anströmt und eine im Gebäude liegende Trockenseite zu überfluten droht. Im wesentlichen umfasst das System ein mit Luft aufzupumpendes Kissen von im wesentlichen quaderförmiger Gestalt bei bestimmungsgemässer Verwendung zum Abdichten rechteckiger Gebäudeöffnungen, wie an einem Fenster, einer Tür oder einem Licht- und/oder Belüftungsschacht vorzufinden sind. Vorgeschlagen werden ferner weitere Abdichtelemente zum Verschluss sonstiger Gebäudeöffnungen. Schliesslich wird ein Verfahren zur seriellen Herstellung des Kissens offenbart.

### Stand der Technik

Hochwasserschutzvorrichtungen wurden bereits in verschiedenen Konstruktionen in der Patentliteratur beschrieben, von denen nachstehend eine Auswahl referenziert sind.

Die in der DE 38 11 257 A1 dargestellte Vorrichtung zur Abdichtung von Gebäudeöffnungen besteht aus einem in die Gebäudeöffnung zu stellenden Rahmen, dessen äusserer Rand von einer aufblasbaren schlauchartigen Dichtung umlaufen wird.

Das Abdichtkissen gemäss der DE 39 05 660 A1 hat einen Mantel, der ähnlich einem Blasebalg gefaltet ist. Das Abdichtkissen befindet sich in der Anfangsstellung zusammengefaltet in einem Behälter, der aussen unterhalb der Tür in den Boden eingelassen bzw. an der Fensterbrüstung befestigt ist. Beim Einpumpen von Luft dehnen sich die Falten aus, das Kissen richtet sich auf und wird - in beidseits der Öffnung vertikal angeordneten Führungsleisten geführt - in die Endposition gebracht.

Auch die DE 297 23 050 U1 zeigt ein aufblasbares Kissen zum Abdichten von Gebäudeöffnungen. Mit der zusätzlichen Funktion, den Kellerbereich zu stützen, welcher aufgrund der an den tragenden Wänden und Säulen angreifenden Auftriebskräfte des Hochwassers an Stabilität verliert. Dazu füllt man das quaderförmige Kissen im Kellerraum mit Wasser, bis die Oberseite des Kissens an der Kellerdecke anliegt. Ferner wird ein quaderförmiger Abschottungskasten offenbart, der eine offene Seite aufweist, die von einem Rahmen aus elastischem Dichtungsmaterial - z.B. Gummi - flanschartig umlaufen wird. Dieser Rahmen wird an den in das Gebäudeinnere weisenden Flächen der Fenster- oder Türrahmen angeschraubt, die vorzugsweise ebenfalls aus elastischem Dichtungsmaterial bestehen. Dabei zeigt die Öffnung des Abschottungskastens nach aussen und fluchtet mit der Gebäudeöffnung. Das Kissen greift in das Innere des Abschottungskastens ein, so dass es gegen ein Herausdrücken aus der Gebäudeöffnung gesichert ist.

Die DE 197 35 773 A1 offenbart ein aufblasbares, in zwei Stufen aufgebautes Kissen zum wasserdichten Verschliessen von Gebäudeöffnungen. Der Querschnitt der ersten zum Einsetzen in die Gebäudeöffnung bestimmten Stufe entspricht in etwa dem Querschnitt der Gebäudeöffnung. Durch den Fülldruck der eingepumpten Luft werden die Umfangsflächen der ersten Stufe des Kissens an die Innenwandungen der Gebäudeöffnung gepresst und somit das Eindringen von Wasser in das Innere des Gebäudes verhindert. Die an die erste Stufe anschliessende zweite Stufe besitzt einen grösseren Querschnitt als die erste Stufe. Der Überstand der zweiten Stufe liegt an den äusseren Rändern der Gebäudeöffnung an, wodurch das Kissen gegen ein Eindrücken in die Gebäudeöffnung bei starkem Wasserdruck von aussen gesichert wird. Als Sicherheitsmassnahme wird ein Mehrkammeraufbau bestehend aus einer Vielzahl luftdicht voneinander abgetrennter Kammern gezeigt, so dass eine lokal begrenzte Beschädigung nur eine oder wenige der Kammern zerstört und das Kissen insgesamt funktionstüchtig bleibt.

Schliesslich beschreibt die DE 34 17 533 A1 eine aufblasbare Matte aus elastisch dehnbarem Material, welche unter Einfluss des Fülldrucks zwischen die Öffnungskanten von Gebäudeöffnungen gespannt wird und somit die Öffnung gegen Eindringen von Hochwasser abdichtet. Im Inneren des Kissens erstrecken sich zwischen gegenüberliegenden Seiten des Aussenumfangs Versteifungsstege, die zwischen sich Teilbereiche bilden. Die einzelnen Teilbereiche stehen durch Lücken in den Stegen miteinander in Strömungsverbindung und werden beim Einpumpen der Luft ballonartig aufgeblasen, so dass eine gewölbte Aussenkontur der Vorder- und Rückseite der Kissen entsteht. Der Aussenumfang der Kissen wird von einem nach aussen offenen U-Profil aus Gummi gesäumt, dessen Schenkel die Ränder der Gebäudeöffnung beidseitig umfassen und am Mauerwerk festgeschraubt werden. Beim Aufblasen der Matte wird die Basis des U-Profils an die Innenkanten der Gebäudeöffnungen gepresst und wirkt dabei als Gummidichtung gegen das Eindringen von Hochwasser.

Gegenstand der DE 297 13 378 U1 ist ein kastenförmiges Luftkissen zum Verschliessen von Fenster und Türöffnungen bei Hochwasser mit geraden und/oder gekrümmten Kantenlinien sowie etwa ebenen Stirnseiten. Im aufgeblasenen Zustand soll die äussere Umfangslinie des Kissens die Gebäudeöffnung verschliessen, in welche es eingesetzt ist. Am Kissen sind Befestigungsmittel zu dessen Montage, streifenförmige Verstärkungen in der Kissenrückwand zur Begrenzung der Auswölbung und innerlich Zwischenwände als Stützelemente vor gesehen, welche das Kissen in Kammern unterteilen.

Die WO 92/02679 A1 befasst sich mit einem Wasserabsorptionssack zum Schutz gegen Wassereinwirkungen bei Feuer, Überschwemmung oder Rohrleitungsbruch. Der Sack enthält innen eine Mischung aus Superabsorber und Zellulosefasern, die von einer flüssigkeitsdurchlässigen, reissfesten Aussenhülle umgeben ist.

### Aufgabe der Erfindung

Die bisher vorgeschlagenen Kissen zum Abdichten von durch Hochwasser gefährdeten Gebäudeöffnungen sind nicht zur Marktreife gelangt, da das Problem der zuverlässigen Abdichtung nur ungenügend gelöst wurde. Im Ergebnis dessen wird weiterhin bei Hochwassergefährdung versucht, mit Sandsackbarrieren, die Gebäude vor der anströmenden Flut zu schützen. Die Nachteile hierbei sind offensichtlich, da man ganze Wälle mit entsprechender Höhe in kurzer Zeit errichten muss, was einen erheblichen Personal-, Material- und Transportaufwand verursacht. Ausserdem ist bisher kein System zum Abdichten aller durch Hochwasser gefährdeten Gebäudeöffnungen auf dem Markt.

Daher liegt der Erfindung die vorrangige Aufgabe zugrunde, ein für die zumeist vorhandenen rechteckigen Gebäudeöffnungen, wie Fenster, Türen und Schächte, zu entwickelndes Luftkissen bereitzustellen, das auch die kritischen Eckzonen zuverlässig abdichtet. Eine weitere Aufgabe besteht darin - in Ergänzung zum Kissen -, ein System zum zuverlässigen Abdichten der verschieden bemessenen Gebäudeöffnungen, insbesondere gegen unverhofft auftretendes Hochwasser, vorzuschlagen. Die verschiedenen Elemente des Systems sollen in den gefährdeten Gebäuden vorsorglich, raumsparend gelagert werden können und müssen sehr rasch manuell, ohne Nutzung von Fremdenergie einsetzbar sein.

Eine nächste Aufgabe besteht darin, ein Herstellungsverfahren für ein solches Luftkissen anzugeben, das die kosteneffiziente Produktion in grosser Stückzahl erlaubt.

### Übersicht über die Erfindung

Das Kissen zum Abdichten von Gebäudeöffnungen vor Hochwasser, welches von einer Flutseite anströmt und eine Trockenseite zu überfluten droht, besitzt eine Frontfläche, welche bei bestimmungsgemässer Verwendung der Flutseite zugewandt ist, sowie eine Rückfläche, die der Trockenseite zugewandt ist. Das Kissen hat weiterhin eine vierseitige Umfangsfläche, mit einer oberen Deckfläche, einer dieser gegenüberliegenden, gleichlangen Grundfläche und zwei dazwischen liegenden, gleichlangen Flankenflächen, welche zusammen die Front- und Rückflächen miteinander verbinden. Im Innern des Kissens befinden sich Zwischenwände, die die Front- und Rückfläche miteinander verbinden. In die Rückfläche ist ein Ventil eingesetzt, über welches sich das gesamte Innere des Kissens mit Luft aufpumpen lässt. In den Eckbereichen sind oben die Deckfläche mit den beiden daran angrenzenden Flankenflächen und unten die Grundfläche mit den beiden daran angrenzenden Flankenflächen jeweils in einer Ecknaht zusammengefügt. Die Deckfläche und die dazu kongruente Grundfläche weisen jeweils einen speziellen Zuschnitt mit einem Innenstreifen und beidseits anschliessenden Erweiterungssegmenten auf. Der Innenstreifen erstreckt sich über die Distanz zwischen den Eckkanten, welche die Frontfläche und die Rückfläche miteinander verbinden. Die beiden zueinander kongruenten Flankenflächen weisen jeweils einen analogen Zuschnitt auf. Auch hier erstreckt sich der Innenstreifen über die Distanz zwischen den Eckkanten, welche die Frontfläche und die Rückfläche miteinander verbinden, und ist mit Erweiterungssegmenten versehen. Die vier Umfangsflächen sind äusserlich mit einer elastischen Umrandung bedeckt, die sich zumindest über einen Grossteil der Breite der Umfangsflächen erstreckt.

Die nachfolgenden Merkmale beziehen sich auf spezielle Ausführungen des Kissens: Vorzugsweise sind die Erweiterungssegmente als Kreissegmente ausgebildet, und die Ecknaht ist bogenförmig zusammengefügt. Die elastische Umrandung verläuft unbefestigt mit dem Untergrund über die Eckbereiche, in denen die Deckfläche, die Grundfläche und beide Flankenflächen zusammentreffen. Die Radien der Erweiterungssegmente der Deckfläche und der Grundfläche sowie der Flankenflächen berechnen sich nach folgender Gleichung: $r = \sqrt{l ⁢ 1 , l ⁢ 2 ⋅ b} \cdot p$
- mit I₁,I₂ als Längen der Innenstreifen der Umfangsflächen;
- mit b als Breite der Innenstreifen der Umfangsflächen, und
- mit p als Betrag des Fülldruckes im Kissen in bar, wobei p vorzugsweise im Bereich von 0.8 bar liegt.

Die paarweise zusammentreffenden Kreissegmente sind in den Ecknähten miteinander verschweisst. Die Zwischenwände sind in systematischen Abständen und parallel zu den Flankenflächen angeordnet und erstrecken sich jeweils bis in die Nähe von Deckfläche und Grundfläche. Die Zwischenwände weisen Abkantungen auf, welche innerlich mit der Frontfläche und der Rückfläche in Schweissnähten verbunden sind. Die Längsränder der vier Umfangsflächen sind einerseits mit den Rändern der Frontfläche und andererseits mit den Rändern der Rückfläche in Schweissnähten verbunden. Die Längsränder der Umrandung sind in Schweissnähten mit den vier Umfangsflächen verbunden. Die Schweissnähte der Umrandung verlaufen vorzugsweise auf jenen Schweissnähten, welche die vier Umfangsflächen mit den Rändern der Frontfläche und der Rückfläche verbindet. Alternativ wird die Umrandung unter einem Überzug gehalten, der vorzugsweise eine Perforation aufweist, oder die Umrandung wird auf einem Zwischenmaterial gehalten, welches auf den Umfangsflächen aufgebracht ist.

Die elastische Umrandung auf den Umfangsflächen ist vorteilhaft ein Schaumstoff oder wird von einer gasdichten, aufzupumpenden, schlauchartigen Luftkammer gebildet, wobei zur Füllung der Luftkammer ein zweites Ventil in der Rückfläche eingesetzt ist, dessen Zuleitung in die Luftkammer mündet. In den Eckbereichen, in denen die vier Umfangsflächen paarweise zusammentreffen, sind Eckverstärkungen vorhanden, die vorzugsweise als steife Plattensegmente ausgebildet sind. Auf der Frontfläche befindet sich mindestens eine Lasche zum vertikalen Durchstecken einer Stützstange, um das Kissen gegen die andrückende Flut zu sichern und dessen eingewölbte Verformung zu verhindern. Die Stützstange überragt im eingesteckten Zustand das Kissen oben und unten und stützt sich somit gegen das Gebäude auf der Flutseite ab. An der Stützstange ist ein Bügel angeordnet, auf dem die Stützstange an der Lasche hängt.

Das Verfahren zur Herstellung des Kissens unterteilt sich in folgende Arbeitsschritte:
a) für die Front- und Rückfläche sowie für die Zwischenwände wird ein Folienmaterial aus Polyestergewebe mit Polyurethanbeschichtung und für die Umfangsflächen eine Polyurethanfolie ausgewählt;
b) eine HF-Schweissmaschine wird bereitgestellt, worauf zwei zu öffnende Elektrodenpaare im Abstand der Breite der Zwischenwände eingerichtet sind;
c) von drei Magazinen wird jeweils das Material für die Front- und Rückfläche und eine Zwischenwand zwischen die offenen Elektrodenpaare eingeführt;
d) die Elektrodenpaare werden zum Aufschweissen der Zwischenwand an die Front- und Rückfläche geschlossen;
e) ein Ventil wird in die Rückfläche eingeschweisst; und
f) die Umfangsflächen werden an den Rändern der Front- und Rückfläche angeschweisst sowie die Ecknähte zwischen den Umfangsflächen miteinander verschweisst.

Das System ist zum Abdichten von Gebäudeöffnungen vor Hochwasser, welches von einer Flutseite anströmt und eine Trockenseite zu überfluten droht, vorgesehen. Es umfasst zunächst ein mit Luft aufzupumpendes Kissen von im wesentlichen quaderförmiger Gestalt zum Abdichten rechteckiger Gebäudeöffnungen, wie an einem Fenster, einer Tür oder einem Licht- und/oder Belüftungsschacht. Ferner gehört zum System ein mit Luft aufzupumpender Beutel von im wesentlichen zylindrischer Gestalt zum Abdichten von im Querschnitt runden Gebäudeöffnungen, wie an einem Bodenabfluss, einem Beckenabfluss oder einem Licht- und/oder Belüftungsschacht. Schliesslich umfasst das System einen mit Luft aufzupumpenden WC-Einsatz von im wesentlichen tellerförmiger Gestalt zum Abdichten oberhalb eines Abflusses in einem WC-Becken.

Das System umfasst auch einen Bentel.

Der Beutel hat eine mit Luft aufzupumpende Sackpartie von im wesentlichen zylindrischer Gestalt und ist zum Abdichten der Flutseite gegenüber der Trockenseite an im Querschnitt runden Gebäudeöffnungen bestimmt, wie an einem Bodenabfluss, einem Beckenabfluss oder einem Licht- und/oder Belüftungsschacht. Vom Beutel erstreckt sich ein Ventil, vorzugsweise zur Trockenseite hin.

Das System umfasst auch einen WC-Einsatz.

Der WC-Einsatz besteht aus einer im wesentlichen tellerförmigen Deckelpartie, an deren Rand ein Kranz umläuft, der von der Deckelpartie absteht, und zum Abdichten der Flutseite gegenüber der Trockenseite oberhalb eines Abflusses in einem WC-Becken dient. Zumindest der Kranz, vorzugsweise zusammen mit der Deckelpartie, ist aufblasbar. Der Kranz ist dazu bestimmt, in eine Randnut am WC-Becken eingesetzt zu werden und im aufgeblasenen Zustand eine Presspassung zu bilden. In der Deckelpartie ist ein Ventil angeordnet, das vorzugsweise zur Trockenseite weist.

### Kurzbeschreibung der beigefügten Zeichnungen

Es zeigen:
- Figur 1A:: ein erfindungsgemässes Kissen mit angebrachten Stützstangen, eingesetzt in eine Fensteröffnung, in der Ansicht von aussen;
- Figur 1B:: das Kissen gemäss Figur 1A, in der Ansicht von innen;
- Figur 1C:: das Kissen gemäss Figur 1A, in Seitenansicht;
- Figur 1D:: das Kissen gemäss Figur 1C, eingesetzt in eine Fensteröffnung mit Sims;
- Figur 2A:: das Kissen, in Frontansicht;
- Figur 2B:: das Kissen, in Rückansicht;
- Figur 2C:: die Stützstangen, in Draufsicht;
- Figur 3A:: eine Deckfläche, in Draufsicht;
- Figur 3B:: eine Seitenfläche, in Draufsicht;
- Figur 3C:: einen prinzipiellen geometrischen Zuschnitt der Innenstreifen an der Deck-, Grund und den beiden Flankenflächen eines Kissens gemäss Figur 2A, in Draufsicht;
- Figur 3D:: eine Eckpartie eines aufgeblasenen Kissens, in Teilansicht;
- Figur 3E:: die Eckpartie gemäss Figur 3D eines unaufgeblasenen Kissens, im Teilschnitt;
- Figur 4A:: eine obere Partie eines Kissens mit Zwischenwänden, im Teilschnitt;
- Figur 4B:: den Aufbau im Inneren des Kissens, im Teilschnitt;
- Figur 5A:: eine Eckpartie eines unaufgeblasenen Kissens mit Umrandung und eingesetzten Eckverstärkungen, im Teilschnitt;
- Figur 5B:: einen Schnitt auf der Linie A-A in Figur 5A, jedoch komplettiert mit Umrandung und Deckfläche;
- Figur 6A:: die obere Partie eines unaufgeblasenen Kissens mit zwischen Überzug und Deckfläche eingefügter Umrandung, in Teilansicht;
- Figur 6B:: die Eckpartie des Kissens gemäss Figur 6A, in Teilansicht;
- Figur 7:: die obere Partie eines aufgeblasenen Kissens mit einer Umrandung in Form eines umlaufenden vom Kissenvolumen getrennten Luftschlauches;
- Figur 8A:: ein WC-Becken, in Perspektivansicht, im Teilschnitt;
- Figur 8B:: einen Vertikalschnitt durch das WC-Becken gemäss Figur 8A mit eingesetztem WC-Einsatz;
- Figur 9A:: einen unaufgeblasenen Beutel in perspektivischer Ansicht;
- Figur 9B:: den Beutel gemäss Figur 9A, in den Bodenabfluss eingesetzt und aufgeblasen, in Perspektivansicht;
- Figur 10A:: einen Beckenabfluss mit angenähertem unaufgeblasenem Beutel; in Perspektivansicht;
- Figur 10B:: den Beutel gemäss Figur 10A, in den Beckenabfluss eingesetzt und aufgeblasen, in Perspektivansicht; und
- Figur 11:: Prinzipdarstellung des Einschweissens der Zwischenwände.

### Ausführungsbeispiel

Nachstehend erfolgt die detaillierte Beschreibung eines Ausführungsbeispiels zum erfindungsgemässen Kissen und den weiteren Systemkomponenten zum Abdichten von Grebäudeöffnungen vor Hochwasser sowie zum Verfahren zur Herstellung des Kissens.

### Figuren 1A bis 2C

In dieser Figurenfolge wird von einer Fensteröffnung **1,** z.B. im Mauerwerk des Kellergeschosses eines Hauses, und einem darin einzusetzenden, mit Luft aufblasbarem Kissen **5** ausgegangen. In die Rahmenaussparung **15** ist der fest mit dem Mauerwerk verbundene Blendrahmen **10** eingesetzt, der den schwenkbaren Fensterrahmen 11 mit der darin eingesetzten Fensterscheibe **12** trägt. Nach aussen geht die Rahmenaussparung **15** in eine Öffnung von kleinerem Querschnitt über, welche oben durch die Deckfläche **16,** unten von der Grundfläche **17** und seitlich von beiden Flankenflächen **18** begrenzt wird. Alternativ kann die Fensteröffnung **1** einen nach der äusseren Flutseite **13** gerichteten Sims **19** aufweisen, der dann mit einem Futter **100** zur inneren Trockenseite **14** hin verkleidet ist.

Das aufblasbare quaderförmige Kissen **5** besteht zunächst aus einer Frontfläche **53** und einer parallel im Abstand zu dieser angeordneten Rückfläche **54.** Die Frontfläche **53** und die Rückfläche **54** werden oben durch die Deckfläche **56,** unten durch die Grundfläche **57** und seitlich durch die beiden Flankenflächen **58** miteinander verbunden. Das Kissen **5** wird mit der Deckfläche **56** so nach oben in die Fensteröffnung **1** eingesetzt, dass die Front- und Rückfläche **53,54** im Prinzip senkrecht angeordnet sind, die Frontfläche **53** nach aussen, zur Flutseite **13,** und die Rückfläche **54** in das Gebäudeinnere, zur Trockenseite **14,** zeigt. Der rechteckige Querschnitt des Kissens **5** ist im aufgeblasenen Zustand, noch nicht in die Fensteröffnung **1** eingesetzt und damit von dieser eingezwängt, etwas grösser als der Querschnitt der Fensteröffnung **1.**

Bei drohendem Hochwasser bringt man das zunächst schwach aufgeblasene Kissen **5** in die Fensteröffnung **1** und füllt es danach auf den vorgesehenen Betriebsdruck von vorzugsweise 0.8 bar, so dass unter dem Einfluss des Fülldruckes die Deck-, Grund- und Flankenfläche **56,57,58** des Kissens 5 an die jeweils zugehörige benachbarte Deck-, Grund oder Flankenfläche **16,17,18** der Fensteröffnung **1** gepresst werden. Dadurch wird die Fensteröffnung **1** gegen das Eindringen von Hochwasser von der Flutseite **13** in die Trockenseite **14** abgedichtet. Das Kissen **5** setzt man so in die Fensteröffnung **1** ein, dass seine Frontfläche **53** zur Flutseite **13** und seine Rückfläche **54** zur Trockenseite **14** zeigt. Zum Aufblasen des Kissens **5** verwendet man zweckmässigerweise eine herkömmliche Luftpumpe mit entsprechender Förder- und Druckleistung.

An der Frontfläche **53** sind zwei Laschen **530** angebracht, welche zwischen sich und der Frontfläche **53** jeweils eine Öffnung belassen. In diese Öffnung werden von oben Stützstangen **55** eingeschoben. Der an den Stützstangen **55** befestigte Bügel **550** umgreift den oberen Rand der Laschen **530** und sichert somit die Stützstangen **55** gegen ein Herausrutschen aus den Laschen **530.** Die Länge der Stützstangen **55** ist so dimensioniert, dass sie die Fensteröffnung **1** sowohl nach unten als auch nach oben überragen. Die optional einzusetzenden Stützstangen **55** dienen der erhöhten und zusätzlich gesicherten Stabilisierung des Kissens **5** gegen den vom Hochwasser erzeugten, flutseitig angreifenden Druck und verhindern das Eindrücken des Kissens **5** in die Fensteröffnung **1.**

Das Ventil **59** ist in die Rückfläche **54** eingesetzt, so dass sich das Kissen **5** von der Trockenseite **24** aufblasen lässt. Im Inneren des Kissens **5** sind parallel zu dessen Flankenseiten **58** Zwischenwände **50** angeordnet (s. Figuren 4A und 4B), die zwischen sich Teilbereiche bilden und beim Aufpumpen des Kissens **5** ballonartig aufblähen, so dass die Front- und die Rückfläche **53,54** eine wellenartige Kontur annehmen.

Die Zwischenwände **50** sind mit der Front- und mit der Rückfläche **53,54** verschweisst, wobei sich die Schweissnähte **500** in äusserlich sichtbaren Linienkonturen abzeichnen. Die Frontfläche **53** und die Rückfläche **54** bestehen vorteilhaft aus einem Material mit zureichender Steifigkeit und Reissfestigkeit. Als besonders geeignet hat sich ein Polyestergewebe mit Polyurethanbeschichtung erwiesen. Die Umfangsflächen **56,57,58** des Kissens **5** bestehen vorteilhaft aus einem eher elastischen Material, welches die Unebenheiten in den Innenflächen **16,17,18** der Fensteröffnung **1** gut ausgleicht, also als Dichtung wirkt. Hier hat sich Polyurethan bewährt.

### Figuren 3A bis 3D

Versuche haben gezeigt, dass es besonders schwierig ist, die Eckbereiche von Fensteröffnungen **1** ausreichend zuverlässig abzudichten. Um dieses Problem zu lösen, weisen die Deck-, Grund- und Flankenflächen **56,57,58** des erfindungsgemässen Kissens **5** einen speziellen Zuschnitt auf, der sich einstückig aus einem rechteckigen Innenstreifen **562,572,582** und beidseits daran anschliessenden Erweiterungssegmenten **563,573,583** zusammensetzt. An den Innenstreifen **562,572** der Deck- und Grundfläche **56,57** werden die Länge **I₁** und die Breite **b** definiert, während der Innenstreifen **582** der Flankenflächen **58** die Länge **I₂** und wiederum die Breite **b** aufweist.

Es wurde ermittelt, dass die Abdichtwirkung in den Eckbereichen besonders gut ist, wenn der Radius **r** der Erweiterungssegmente **563,573,583** nach folgender Gleichung berechnet wird:$r = \sqrt{l ⁢ 1 , l ⁢ 2 ⋅ b} \cdot p$ mit p als Betrag des Fülldruckes im Kissen in bar, vorzugsweise p ≥ 0.8

Die an den Eckkanten des Kissens **5** aufeinander treffenden Erweiterungssegmente **563,573,583** der Deck-, Grund- und Flankenflächen **56,57,58** sind jeweils paarweise in der Ecknaht **x** miteinander verschweisst; es treffen die Erweiterungssegmente **563/583;573/583** aufeinander. Mit dieser zusätzlichen Materialzugabe an die Umfangsflächen **56,57,58** des Kissens **5** wird dem Rückzug der Kissenecken aus den Ecken der Fensteröffnung **1** beim Aufblasen des Kissens **5** entgegengewirkt, so dass die abdichtende Wirkung nicht verloren geht.

Weiterhin bewirkt der spezielle Zuschnitt, dass sich unter dem Einfluss des Fülldruckes die Deck-, Grund und Flankenflächen **56,57,58** über die Breite **b** jeweils konvex auswölben, wodurch sich die Kontaktfläche zwischen der Fensteröffnung **1** und den Umfangsflächen **56,57,58** reduziert, folglich der Pressdruck erhöht und die abdichtende Wirkung verstärkt.

### Figuren 3E bis 4B

Das Zusammenfügen der einzelnen Flächen **53,54,56,57,58** zu einem Kissen **5** und das Befestigen der Zwischenwände **50** an der Front- und der Rückfläche **53,54** erfolgt vorteilhaft im HF-Schweissverfahren. Der der Rückfläche **54** zugewandte Rand der Deckfläche **56** ist umgeschlagen und in der Schweissnaht **560** mit dem oberen Rand der Deckfläche **56** verschweisst. Der der Frontfläche **53** zugewandte Rand der Deckfläche **56** ist zu einer Doppelnaht **561** ausgebildet, welche den oberen Rand der Deckfläche **56** umfasst und mit diesem beidseits verschweisst ist. Analog sind der der Rückfläche **54** zugewandte Rand der Flankenflächen **58** umgeschlagen und in der Schweissnaht **580** mit seitlichen Rändern der Rückfläche **54** verschweisst. Der der Frontfläche **53** zugewandte Rand der Flankenflächen **58** ist zu einer Doppelnaht **581** ausgebildet, welche die seitlichen Ränder der Frontfläche **53** umfasst und mit diesen beidseits verschweisst ist.

Die beiden Längsränder der im Inneren des Kissens **5** angeordneten Zwischenwände **50** sind im Prinzip im rechten Winkel umgebogen - somit ergibt sich eine U-Form - und in Schweissnähten **500** einerseits mit der Frontfläche **53** und andererseits mit der Rückfläche **54** verschweisst. Die äquidistant zueinander und parallel zu den Flankenseiten **58** angeordneten Zwischenwände **50** erstrecken sich in Längsrichtung beidseits nur jeweils bis knapp vor die Deckfläche **56** und die Grundfläche **57.** Die zwischen den Zwischenwänden **50** gebildeten Teilbereiche stehen miteinander in Strömungsverbindung, so dass ein einziges Ventil **59** ausreicht, um das gesamte Innere des Kissens **5** mit Luft zu füllen.

Als zusätzliche Abdichtung ist das Kissen **5** an seinen Umfangsflächen **56,57,58** mit einer streifenartigen Umrandung **51** aus elastischem und gut dichtendem Material, wie z.B. Schaumstoff, versehen. Die beiden Längsränder der Umrandung **51** sind umgeschlagen und in den Schweissnähten **510** an die Umfangsflächen **56,57,58** angeschweisst.

### Figuren 5A und 5B

Diese Figurenfolge zeigt ein Kissen **5** mit Eckverstärkungen **52** in Form von rechteckigen steifen Platten. Diese Verstärkung erfolgt an allen vier Ecken des Kissens **5** auf gleiche Weise; beispielhaft ist ein Eckbereich gezeigt. Die beiden Eckverstärkungen **52** sind an den Enden von Deck- und Flankenfläche **56,58** in die Ecktaschen **529** eingeschweisst und treffen in den Eckkanten unter einem im Prinzip rechten Winkel aufeinander. Die Aussenränder der Ecktaschen **529** sind umgeschlagen und mit der jeweils zugeordneten Deck- und Flankenfläche **56,58** in den Schweissnähten **520** befestigt. Die Umrandung **51** überdeckt wiederum die Umfangsflächen **56,57,58** als äusserste Schicht.

### Figuren 6A und 6B

Die beiden Figuren zeigen ein Kissen **5,** bei dem die Umrandung **51** zwischen einem Überzug **513** und den Umfangsflächen **56,57,58** eingefügt ist. Auch hier umläuft die Umrandung **51** den gesamten Kissenumfang. Der der Rückseite **54** zugewandte Rand des Überzugs **513** ist umgeschlagen und in der Schweissnaht **512** mit der Deckfläche **56** verschweisst. Der der Frontseite **53** zugewandte Rand des Überzugs **513** ist in der Schweissnaht **511** mit der Doppelnaht **561** verschweisst. Der Überzug **513** besteht aus einer dünnen Kunststofffolie, vorzugsweise ebenfalls aus Polyurethan, und weist eine Perforation **514** von kreisrunden Aussparungen auf. Versuche ergaben, dass die Kombination von Umrandung **51** und perforiertem Überzug **513** eine besonders gute Dichtwirkung ergibt.

### Figur 7

Bei dem nun dargestellten Kissen **5** besteht die Umrandung **51** aus luftdichtem Material, wodurch zwischen den Umfangsflächen **56,57,58** und der Umrandung **51** eine schlauchartige Kammer entsteht. Die Luft zum Aufblasen dieser äusseren, das Kissen **5** umlaufenden Kammer wird über die Zuleitung **590',** welche das an der Rückfläche **54** befestigte Ventil **59'** und die sich in die Kammer öffnende Mündung **591'** miteinander verbindet, zugeführt.

### Figuren 8A und 8B

Bei Hochwasser steigt das Wasser in der Kanalisation an, da die Kanäle wegen der Überlastung zurückgestaut werden; das Wasser würde aus dem WC-Abfluss **2** in das WC-Becken **20** herausschiessen. Durch den aus Kunststofffolie bestehenden WC-Einsatz **6** wird das Wasser im WC-Becken **20** zurückgehalten. Hier befindet sich also die Flutseite **23** unterhalb des WC-Einsatzes **6** und die Trockenseite **24** oberhalb des WC-Einsatzes **6.** Der WC-Einsatz **6** besteht aus einer kreisförmigen Deckelpartie **60,** an deren Rand ein Kranz **61** umläuft, der senkrecht von der Deckelpartie **60** absteht. Nach dem Einsetzen des Kranzes **61** in die Randnut **26** des WC-Beckens **20** wird der WC-Einsatz **6** aufgeblasen, wobei der sich ausdehnende Kranz **61** mit der Randnut **26** eine Presspassung bildet. Auch hier ist das Ventil **69** auf der Fläche des WC-Einsatzes **6** angebracht, welche im eingesetzten Zustand der Trockenseite **24** zugewandt ist.

### Figuren 9A und 9B

In Kellerräumen, insbesondere in Waschküchen, sind Bodenabflüsse **3** mit vertikal in den Boden eingelassener zylindrischer Öffnung typisch. Zur Abschottung setzt man den Beutel **7** in den Bodenabfluss **3** ein und bläst ihn anschliessend auf. Beim Aufblasen wird die Mantelfläche der Sackpartie **70** an die Innenfläche **36** des Bodenabflusses **3** gepresst, der Bodenabfluss **3** abgedichtet und das Wasser auf der Flutseite **33** zurück gestaut. Das Ventil **79** befindet sich auf der der Trockenseite **34** zugewanden Fläche des Beutel **7.**

### Figuren 10A und 10B

Dusch-, Badewannen- oder Waschbeckenböden **40** weisen einen Beckenabfluss **4** auf, der üblicherweise mit einem Rost **41** versehen ist, der als Sieb zum Auffangen z.B. von Haaren dient. Der Beutel **8** hat im unaufgeblasenen Zustand eine wurm- bzw. schlauchbeutelartige Form, der sich durch die Öffnungen im Rost **41** führen lässt. Der Beutel **8** wird so tief in den Beckenabfluss **4** eingesetzt, dass das Ventil 89 oben noch aus der Öffnung des Rostes **41** ragt. Nach dem Einsetzen in den Beckenabfluss **4** wird der Beutel **8** aufgeblasen. Im aufgeblasenen Zustand hat die Sackpartie **80** eine sich nach oben zum Ventil **89** hin verjüngende Kontur, so dass der obere Abschnitt des Beutels **8** in die Öffnung im Rost **41** passt. Die Mantelfläche des unteren zylinderförmigen Abschnitts des Beutels **8** wird unter dem Einfluss des Fülldrucks an die Innenfläche **46** des Beckenabflusses **4** gepresst. Hierdurch ist der Beckenabfluss **4** abgedichtet und das Wasser wird auf der Flutseite **43** zurück gestaut. Das Ventil **89** befindet sich auf der der Trockenseite **44** zugewanden Fläche des Beutels **8.**

### Figur 11

Diese Figur veranschaulicht als wesentliche Produktionsphase des Kissens **5** das Anschweissen der Zwischenwände **50** an die Front- bzw. Rückfläche **53,54.** Die Front- und Rückfläche **53,54** sowie die Zwischenwände **50** sind vorgeschnitten und werden mittels einer Fördereinrichtung gemäss dem Pfeilverlauf an das HF-Schweissgerät **9** herangeführt. Das HF-Schweissgerät **9** besteht aus zwei zueinander beabstandeten Elektrodenpaaren. Um die Zwischenwände **50** mit der Front- und der Rückfläche **53,54** zu verschweissen, wird die Frontfläche **53** zwischen das eine und die Rückfläche **54** zwischen das andere Elektrodenpaar gefügt. Die beiden Längsränder der Zwischenwand **50** werden zwischen das jeweils zugeordnete Elektrodenpaar gefügt. Anschliessend erfolgt das Anschweissen der Längsränder der Zwischenwände **50** an die Front- bzw. die Rückfläche **53,54.** Beim Abführen des halbfertigen Kissens mit der Front- und Rückfläche **53,54** sowie den systematisch eingeschweissten Zwischenwänden **50,** welche aus flexiblem Material bestehen, knicken die Zwischenwände **50** von selbst ein.

## Patentansprüche

1. Kissen **(5)** zum Abdichten von Gebäudeöffnungen vor Hochwasser, welches von einer Flutseite **(13,23,33,43)** anströmt und eine Trockenseite **(14,24,34,44)** zu überfluten droht, mit:
a) einer Frontfläche **(53),** welche bei bestimmungsgemässer Verwendung der Flutseite **(13)** zugewandt ist;
b) einer Rückfläche **(54),** welche bei bestimmungsgemässer Verwendung der Trockenseite **(14)** zugewandt ist;
c) einer vierseitigen Umfangsfläche **(56-58),** mit einer oberen Deckfläche **(56),** einer dieser gegenüberliegenden, gleichlangen Grundfläche **(57)** und zwei dazwischen liegenden, gleichlangen Flankenflächen **(58),** welche zusammen die Front- und Rückflächen **(53,54)** miteinander verbinden;
d) Zwischenwände **(50),** die im Innern des Kissens **(5)** die Front- und Rückfläche **(53,54)** miteinander verbinden; und
e) ein in die Rückfläche **(54)** eingesetztes Ventil **(59),** über welches sich das gesamte Innere des Kissens **(5)** mit Luft aufpumpen lässt, **dadurch gekennzeichnet, dass**
f) in den Eckbereichen oben die Deckfläche **(56)** mit den beiden daran angrenzenden Flankenflächen **(58)** und unten die Grundfläche **(57)** mit den beiden daran angrenzenden Flankenflächen **(58)** jeweils in einer Ecknaht **(x)** zusammengefügt sind;
g) die Deckfläche **(56)** und die dazu kongruente Grundfläche **(57)** jeweils einen Zuschnitt aufweisen, der besteht aus:
ga) einem Innenstreifen **(562,572),** der sich über die Distanz **(I₁)** zwischen den Eckkanten, welche die Frontfläche **(53)** und die Rückfläche **(54)** miteinander verbinden, erstreckt; und
gb) beidseits an den Innenstreifen **(562,572)** ansetzende Erweiterungssegmente **(563,573);**
h) die beiden zueinander kongruenten Flankenflächen **(58)** jeweils einen Zuschnitt aufweisen, der besteht aus:
ha) jeweils einem Innenstreifen **(582),** der sich über die Distanz **(I₂)** zwischen den Eckkanten, welche die Frontfläche **(53)** und die Rückfläche **(54)** miteinander verbinden, erstreckt; und
hb) beidseits an den Innenstreifen **(582)** ansetzende Erweiterungssegmente **(583);** und
i) die vier Umfangsflächen **(56-58)** äusserlich mit einer elastischen Umrandung (51) versehen sind, die sich zumindest über einen Grossteil der Breite (b) der Umfangsflächen **(56-58)** erstreckt.

2. Kissen **(5)** nach Anspruch 1, **dadurch gekennzeichnet, dass**
a) die Erweiterungssegmente **(563,573,583)** Kreissegmente sind;
b) die Ecknaht **(x)** bogenförmig zusammengefügt ist; und
c) die elastische Umrandung (51) über die Eckbereiche, in denen die Deckfläche **(56),** Grundfläche **(57)** und Flankenflächen **(58)** zusammentreffen, unbefestigt mit dem Untergrund verläuft.

3. Kissen **(5)** nach mindestens einem der Ansprüche 1 und 2, **dadurch gekennzeichnet, dass** die Erweiterungssegmente **(563,573,583)** der Deckfläche **(56)** und der Grundfläche **(57)** sowie der Flankenflächen **(58)** einen Radius **(r)** aufweisen, der sich nach folgender Gleichung berechnet: $r = \sqrt{l ⁢ 1 , l ⁢ 2 ⋅ b} \cdot p$
mit p als Betrag des Fülldruckes im Kissen in bar und vorzugsweise p ≥ 0.8.

4. Kissen **(5)** nach mindestens einem der Ansprüche 1 bis 3, **dadurch gekennzeichnet, dass**
a) die in den Ecknähten **(x)** paarweise zusammentreffenden Kreissegmente **(563,583;573,583)** miteinander verschweisst sind;
b) die Zwischenwände **(50):**
ba) in systematischen Abständen und parallel zu den Flankenflächen **(58)** angeordnet sind;
bb) sich jeweils bis in die Nähe von Deckfläche **(56)** und Grundfläche **(57)** erstrecken; und
bc) Abkantungen aufweisen, welche innerlich mit der Frontfläche **(53)** und der Rückfläche **(54)** in Schweissnähten **(500)** verbunden sind; und
c) die Längsränder der vier Umfangsflächen **(56-58)** einerseits mit den Rändern der Frontfläche **(53)** und andererseits mit den Rändern der Rückfläche **(54)** in Schweissnähten **(560,561;580,581)** verbunden sind.

5. Kissen **(5)** nach mindestens einem der Ansprüche 1 bis 4, **dadurch gekennzeichnet, dass**
a) die Längsränder der Umrandung **(51)** in Schweissnähten **(510)** mit den vier Umfangsflächen **(56-58)** verbunden sind; und die Schweissnähte **(510)** der Umrandung **(51)** vorzugsweise auf jenen Schweissnähten **(560,561;580,581)** verlaufen, welche die vier Umfangsflächen **(56-58)** mit den Rändern der Frontfläche **(53)** und der Rückfläche **(54)** verbindet; oder
b) die Umrandung **(51)** unter einem Überzug **(513)** gehalten wird, der vorzugsweise eine Perforation **(514)** aufweist; oder
c) die Umrandung **(51)** auf einem Zwischenmaterial, welches auf den Umfangsflächen **(56-58)** aufgebracht ist, gehalten wird.

6. Kissen **(5)** nach mindestens einem der Ansprüche 1 bis 5, **dadurch gekennzeichnet, dass**
a) die elastische Umrandung **(51)** auf den Umfangsflächen **(56-58)** ein Schaumstoff ist; oder
b) die elastische Umrandung **(51)** von einer gasdichten, aufzupumpenden, schlauchartigen Luftkammer **(515)** gebildet wird, wobei zur Füllung der Luftkammer **(515)** ein zweites Ventil **(59')** in der Rückfläche **(54)** eingesetzt ist, dessen Zuleitung **(590')** in die Luftkammer **(515)** mündet.

7. Kissen **(5)** nach mindestens einem der Ansprüche 1 bis 6, **dadurch gekennzeichnet, dass**
a) in den Eckbereichen, in denen die vier Umfangsflächen **(56-58)** paarweise zusammentreffen, Eckverstärkungen **(52)** vorgesehen sind; und
b) die Eckverstärkungen **(52)** vorzugsweise als steife Plattensegmente ausgebildet sind.

8. Kissen **(5)** nach mindestens einem der Ansprüche 1 bis 7, **dadurch gekennzeichnet, dass**
a) auf der Frontfläche **(53)** mindestens eine Lasche **(530)** zum vertikalen Durchstecken einer Stützstange **(55)** vorgesehen ist, um das Kissen **(5)** gegen die andrückende Flut zu sichern und dessen eingewölbte Verformung zu verhindern;
b) die Stützstange **(55)** im eingesteckten Zustand das Kissen **(5)** oben und unten überragt und sich somit gegen das Gebäude auf der Flutseite **(13)** abstützt; und
c) an der Stützstange **(55)** ein Bügel **(550)** angeordnet ist, auf dem die Stützstange **(55)** an der Lasche **(530)** hängt.

9. Verfahren zur Herstellung des Kissens **(5)** gemäss zumindest einem der Ansprüche 1 bis 8, **dadurch gekennzeichnet, dass**
a) für die Front- und Rückfläche **(53,54)** sowie für die Zwischenwände **(50)** ein Folienmaterial aus Polyestergewebe mit Polyurethanbeschichtung und für die Umfangsflächen **(56-58)** eine Polyurethanfolie ausgewählt wird;
b) eine HF-Schweissmaschine bereitgestellt wird, worauf zwei zu öffnende Elektrodenpaare **(9)** im Abstand der Breite der Zwischenwände **(50)** eingerichtet sind;
c) von drei Magazinen jeweils das Material für die Front- und Rückfläche **(53,54)** und eine Zwischenwand **(50)** zwischen die offenen Elektrodenpaare **(9)** eingeführt wird;
d) die Elektrodenpaare **(9)** zum Aufschweissen der Zwischenwand **(50)** an die Front- und Rückfläche **(53,54)** geschlossen werden;
e) ein Ventil **(59)** in die Rückfläche **(54)** eingeschweisst wird; und
f) die Umfangsflächen **(56-58)** an den Rändern der Front- und Rückfläche **(53,54)** angeschweisst sowie die Ecknähte **(x)** zwischen den Umfangsflächen **(56-58)** miteinander verschweisst werden.

10. System zum Abdichten von Gebäudeöffnungen vor Hochwasser, welches von einer Flutseite **(13,23,33,43)** anströmt und eine Trockenseite **(14,24,34,44)** zu überfluten droht, bestehend aus:
a) einem mit Luft aufzupumpenden Kissen **(5)** gemäss den Ansprüchen 1 bis 8, von im wesentlichen quaderförmiger Gestalt bei bestimmungsgemässer Verwendung zum Abdichten rechteckiger Gebäudeöffnungen **(1),** wie an einem Fenster, einer Tür oder einem Licht- und/oder Belüftungsschacht;
b) einem mit Luft aufzupumpenden Beutel **(7,8)** mit einer mit Luft aufzupumpenden Sackpartie **(70,80)** von im wesentlichen zylindrischer Gestalt zum Abdichten der Flutseite **(33,43)** gegenüber der Trockenseite **(34,44)** an im Querschnitt runden Gebäudeöffnungen **(3,4),** wie an einem Bodenabfluss **(3),** einem Beckenabfluss **(4)** oder einem Licht- und/oder Belüftungsschacht; und einem Ventil **(79,89),** das vom Beutel **(7,8)** vorzugsweise zur Trockenseite **(34,44)** weist; und
c) einem mit Luft aufzupumpenden WC-Einsatz **(6)** von im wesentlichen tellerförmiger Gestalt mit einer im wesentlichen tellerförmigen Deckelpartie **(60),** an deren Rand ein Kranz **(61)** umläuft, der von der Deckelpartie **(60)** absteht, zum Abdichten der Flutseite **(23)** gegenüber der Trockenseite **(24)** oberhalb eines Abflusses **(2)** in einem WC-Becken **(20),** wobei der Kranz **(61),** vorzugsweise zusammen mit der Deckelpartie **(60)** aufblasbar ist und der Kranz **(61)** dazu bestimmt ist, in eine Randnut **(26)** am WC-Becken (20) eingesetzt zu werden und im aufgeblasenen Zustand eine Presspassung bildet, wobei der WC-Einsatz **(6)** ein Ventil **(69)** aufweist, das in der Deckelpartie (60) angeordnet ist und vorzugsweise zur Trockenseite **(24)** weist.

## Claims

1. Cushion **(5)** for sealing building openings against floodwater flowing in from a flood side **(13,23,33,43)** and threatening to flood a dry side **(14,24,34,44),** having:
a) a front surface **(53)** which, when used as intended, is directed towards the flood side **(13);**
b) a rear surface **(54)** which, when used as intended, is directed towards the dry side **(14);**
c) a four-sided peripheral surface **(56-58),** having a top surface **(56),** a base surface **(57)** of equal length, which is located opposite the top surface, and two flank surfaces **(58)** of equal length, which are located between the top surface and base surface, the top surface, base surface and flank surfaces together connecting the front and rear surfaces **(53,54)** to one another;
d) intermediate walls **(50)** which, in the interior of the cushion **(5),** connect the front and rear surfaces **(53,54)** to one another; and
e) a valve **(59)** which is inserted into the rear surface **(54)** and via which the entire interior of the cushion **(5)** can be pumped up with air, **characterized in that**
f) in the corner regions, at the top, the top surface **(56)** and the two adjoining flank surfaces **(58)** are joined together along a corner seam **(x)** and, at the bottom, the base surface **(57)** and the two adjoining flank surfaces **(58)** are joined together along a corner seam **(x);**
g) the top surface **(56)** and the base surface **(57),** which is congruent to the top surface, each have a blank comprising:
ga) an inner strip **(562,572)** which extends over the distance **(I₁)** between the corner edges which connect the front surface **(53)** and the rear surface **(54)** to one another; and
gb) extension segments **(563,573)** which adjoin the inner strip **(562,572)** on both sides;
h) the two congruent flank surfaces **(58)** each have a blank comprising:
ha) in each case one inner strip **(582)** which extends over the distance **(I₂)** between the corner edges which connect the front surface **(53)** and the rear surface **(54)** to one another; and
hb) extension segments **(583)** which adjoin the inner strip **(582)** on both sides; and
i) the four peripheral surfaces **(56-58)** are provided externally with an elastic surround **(51)** which extends at least over a large part of the width **(b)** of the peripheral surfaces **(56-58).**

2. Cushion **(5)** according to Claim 1, **characterized in that**
a) the extension segments **(563,573,583)** are circle segments;
b) the corner seam **(x)** is joined together in arcuate fashion; and
c) over the corner regions, at which the top surface **(56),** base surface **(57)** and flank surfaces **(58)** meet, the elastic surround **(51)** is not fastened to the underlying surface.

3. Cushion **(5)** according to at least one of Claims 1 and 2, **characterized in that** the extension segments **(563,573,583)** of the top surface **(56)** and of the base surface **(57)** and also of the flank surfaces **(58)** have a radius **(r)** which is calculated using the following equation: $r = \sqrt{l ⁢ 1 , l ⁢ 2 ⋅ b} \cdot p$
where p is the filling pressure in the cushion in bar and, preferably, p ≥ 0.8.

4. Cushion **(5)** according to at least one of Claims 1 to 3, **characterized in that**
a) the circle segments **(563,583;573,583),** which meet at the corner seams **(x)** in pairs, are welded to one another;
b) the intermediate walls **(50):**
ba) are arranged at systematic spacings from, and parallel to, the flank surfaces **(58);**
bb) extend in each case into the vicinity of the top surface **(56)** and base surface **(57);** and
bc) have angled portions which are connected internally to the front surface **(53)** and the rear surface **(54)** along weld seams **(500);** and
c) the longitudinal borders of the four peripheral surfaces **(56-58)** are connected, on the one hand, to the borders of the front surface **(53)** and, on the other hand, to the borders of the rear surface **(54)** along weld seams **(560,561;580,581**).

5. Cushion **(5)** according to at least one of Claims 1 to 4, **characterized in that**
a) the longitudinal borders of the surround **(51)** are connected to the four peripheral surfaces **(56-58)** along weld seams **(510);** and the weld seams **(510)** of the surround **(51)** preferably run along those weld seams **(560,561;580,581)** which connect the four peripheral surfaces **(56-58)** to the borders of the front surface **(53)** and of the rear surface **(54);** or
b) the surround **(51)** is retained beneath a cover **(513)** which preferably has perforations **(514);** or
c) the surround **(51)** is retained on an intermediate material which is applied to the peripheral surfaces **(56-58).**

6. Cushion **(5)** according to at least one of Claims 1 to 5, **characterized in that**
a) the elastic surround **(51)** on the peripheral surfaces **(56-58)** is a foam material; or
b) the elastic surround **(51)** is formed by a gas-tight, tubular air chamber **(515)** which can be pumped up, it being the case that, in order to fill the air chamber **(515),** a second valve **(59'),** of which the supply line **(590')** opens out into the air chamber **(515),** is inserted in the rear surface **(54).**

7. Cushion (5) according to at least one of Claims 1 to 6, **characterized in that**
a) corner reinforcements **(52)** are provided in the corner regions, at which the four peripheral surfaces **(56-58)** meet in pairs; and
b) the corner reinforcements **(52)** are preferably in the form of stiff panel segments.

8. Cushion **(5)** according to at least one of Claims 1 to 7, **characterized in that**
a) the front surface **(53)** has provided on it at least one link plate **(530),** through which a supporting rod **(55)** can be plugged vertically, in order to secure the cushion **(5)** against the flood pressing against it and to prevent it from being deformed concavely;
b) in the plugged-in state, the supporting rod **(55)** projects beyond the cushion **(5)** at the top and bottom and is thus supported against the building on the flood side **(13);** and
c) a bracket **(550)** is arranged on the supporting rod **(55)** and is used to hang the supporting rod **(55)** on the link plate **(530).**

9. Method of producing the cushion **(5)** according to at least one of Claims 1 to 8, **characterized in that**
a) a sheet material made of woven polyester fabric with a polyurethane coating is selected for the front and rear surfaces **(53,54)** and for the intermediate walls **(50),** and a polyurethane sheet material is selected for the peripheral surfaces **(56-58);**
b) a high-frequency welding machine is provided, for which two openable pairs **(9)** of electrodes are set up at a spacing equal to the width of the intermediate walls **(50);**
c) from three magazines, in each case the material for the front and rear surfaces **(53,54)** and an intermediate wall **(50)** is introduced between the open pairs **(9)** of electrodes;
d) the pairs **(9)** of electrodes are closed in order to weld the intermediate wall **(50)** onto the front and rear surfaces **(53,54);**
e) a valve **(59)** is welded into the rear surface **(54);** and
f) the peripheral surfaces **(56-58)** are welded along the borders of the front and rear surfaces **(53,54),** and the corner seams **(x)** between the peripheral surfaces **(56-58)** are welded together.

10. System for sealing building openings against floodwater flowing in from a flood side **(13,23,33,43)** and threatening to flood a dry side **(14,24,34,44),** comprising:
a) a cushion **(5)** according to Claims 1 to 8, which can be pumped up with air, is of essentially cuboidal configuration and is intended for sealing rectangular building openings **(1),** such as a window, a door or an air and/or ventilation shaft;
b) a bag **(7,8)** which can be pumped up with air and has an essentially cylindrical bag portion **(70,80)** which can be pumped up with air and is intended for sealing the flood side **(33,43)** in relation to the dry side **(34,44)** in cross-sectionally round building openings **(3,4),** such as a floor drain (3), a basin drain **(4)** or an air and/or ventilation shaft; and also comprising a valve **(79,89)** which is oriented from the bag **(7,8)** preferably in the direction of the dry side **(34,44);** and
c) an essentially disc-like WC insert **(6)** which can be pumped up with air and has an essentially disc-like cover portion **(60),** the border of the latter being encircled by a ring **(61)** projecting from the cover portion **(60),** for sealing the flood side **(23)** in relation to the dry side **(24)** above a waste pipe **(2)** in a WC bowl **(20),** it being the case that the ring **(61),** preferably together with the cover portion **(60),** is inflatable and the ring **(61)** is intended for being inserted into a groove **(26)** around the border of the WC bowl **(20)** and, in the inflated state, forms a press fit, and that the WC insert **(6)** has a valve **(69)** which is arranged in the cover portion **(60)** and is preferably oriented in the direction of the dry side **(24).**

## Revendications

1. Coussin **(5)** pour réaliser l'étanchéité d'ouvertures de bâtiments en cas de montée d'eau, qui afflue depuis un côté inondé **(13,23,33,43)** et qui menace d'inonder un côté sec **(14,24,34,44),** comprenant:
a) une face frontale **(53)** qui, utilisée correctement, est tournée vers le côté inondé **(13);**
b) une face arrière **(54)** qui, utilisée correctement, est tournée vers le côté sec **(14);**
c) une face périphérique à quatre côtés **56-58),** avec une face de recouvrement supérieure **(56),** une face de base **(57)** de même longueur et opposée à celle-ci et deux faces latérales **(58)** situées entre elles et de même longueur, qui relient ensemble les faces frontale et arrière **(53,54);**
d) des parois intermédiaires **(50)** qui, à l'intérieur du coussin **(5),** relient la face frontale et la face arrière **(53,54)** l'une à l'autre; et
e) une soupape **(59)** insérée dans la face arrière **(54),** qui permet de gonfler d'air tout l'intérieur du coussin **(5), caractérisé en ce que**
f) dans les régions des coins en haut, la face de recouvrement **(56)** avec les deux faces latérales adjacentes **(58)** et en bas la face de base **(57)** avec les deux faces latérales adjacentes **(58)** sont assemblées à chaque fois avec un joint de coin **(x);**
g) la face de recouvrement **(56)** et la face de base congruente **(57)** présentent à chaque fois un flan, qui se compose:
ga) d'une bande intérieure **(562,572)** qui s'étend sur la distance (I₁) entre les arêtes des coins qui relient la face frontale **(53)** et la face arrière **(54)** l'une à l'autre; et
gb) de segments d'élargissement **(563,573)** s'appliquant de part et d'autre de la bande intérieure **(562,572);**
h) les deux faces latérales congruentes **(58)** présentent chacune un flan, qui se compose:
ha) d'une bande intérieure **(582)** respective, qui s'étend sur la distance (I₂) entre les arêtes des coins qui relient la face frontale **(53)** et la face arrière **(54)** l'une à l'autre; et
hb) de segments d'élargissement **(583)** s'appliquant de part et d'autre de la bande intérieure **(582);** et
i) les quatre faces périphériques **(56-58)** sont pourvues à l'extérieur d'une bordure élastique **(51)** qui s'étend sur au moins une majeure partie de la largeur **(b)** des faces périphériques **(56-58).**

2. Coussin **(5)** selon la revendication 1, **caractérisé en ce que**
a) les segments d'élargissement **(563,573,583)** sont des segments de cercle;
b) le joint des coins **(x)** est assemblé sous forme courbe; et
c) la bordure élastique **(51)** s'étend sur les régions des coins dans lesquelles la face de recouvrement **(56),** la face de base **(57)** et les faces latérales **(58)** sont réunies, sans être fixée au subjectile.

3. Coussin **(5)** selon au moins l'une quelconque des revendications 1 et 2, **caractérisé en ce que** les segments d'élargissement **(563,573,583)** de la face de recouvrement **(56)** et de la face de base **(57)** ainsi que des faces latérales **(58)** présentent un rayon (r) qui se calcule suivant la relation suivante: $r = \sqrt{l ⁢ 1 , l ⁢ 2 ⋅ b} \cdot p$
p étant la valeur de la pression de remplissage dans le coussin en bar, et de préférence p ≥ 0,8.

4. Coussin **(5)** selon au moins l'une quelconque des revendications 1 à 3, **caractérisé en ce que**
a) les segments de cercle **(563,583;573,583)** se rejoignant par paires dans les joints de coin **(x)** sont soudés ensemble;
b) les parois intermédiaires **(50):**
ba) sont disposées à distances systématiques et parallèlement aux faces latérales **(58);**
bb) s'étendent à chaque fois jusqu'à proximité de la face de recouvrement **(56)** et de la face de base **(57);** et
bc) présentent des rebords qui sont connectés à l'intérieur à la face frontale **(53)** et à la face arrière **(54)** dans des joints de soudure **(500);** et
c) les bords longitudinaux des quatre faces périphériques **(56-58)** sont connectés d'une part aux bords de la face frontale **(53)** et d'autre part aux bords de la face arrière **(54)** dans les joints de soudure **(560,561;580,581).**

5. Coussin **(5)** selon au moins l'une quelconque des revendications 1 à 4, **caractérisé en ce que**
a) les bords longitudinaux de la bordure **(51)** sont connectés dans des joints de soudure **(510)** aux quatre faces périphériques **(56-58);** et les joints de soudure **(510)** de la bordure **(51)** s'étendent de préférence sur le joint de soudure **(560,561;580,581)** qui relie les quatre faces périphériques **(56-58)** aux bords de la face frontale **(53)** et de la face arrière **(54);** ou
b) la bordure **(51)** est maintenue sous un revêtement **(513)** qui présente de préférence une perforation **(514);** ou
c) la bordure **(51)** est maintenue sur un matériau intermédiaire qui est appliqué sur les faces périphériques **(56-58).**

6. Coussin **(5)** selon au moins l'une quelconque des revendications 1 à 5, **caractérisé en ce que**
a) la bordure élastique **(51)** sur les faces périphériques **(56-58)** est une mousse; ou
b) la bordure élastique **(51)** est formée par une chambre à air **(515)** de type tuyau, étanche aux gaz et gonflable, une deuxième soupape **(59')** étant insérée dans la face arrière **(54)** pour remplir la chambre à air **(515),** sa conduite d'amenée **(590')** débouchant dans la chambre à air **(515).**

7. Coussin **(5)** selon au moins l'une quelconque des revendications 1 à 6, **caractérisé en ce que**
a) des renforcements des coins **(52)** sont prévus dans les régions des coins dans lesquelles les quatre faces périphériques **(56-58)** se rejoignent par paires; et
b) les renforcements des coins **(52)** sont réalisés de préférence sous forme de segments de plaques rigides.

8. Coussin **(5)** selon au moins l'une quelconque des revendications 1 à 7, **caractérisé en ce que**
a) au moins une languette **(530)** est prévue sur la face frontale **(53)** pour s'enficher verticalement à travers une tige de support **(55),** afin de protéger le coussin **(5)** contre la pression de l'inondation et d'empêcher sa déformation concave;
b) la tige de support **(55)** dépasse en haut et en bas du coussin **(5)** dans l'état enfiché et s'appuie ainsi contre le bâtiment du côté inondé **(13);** et
c) une bride **(550)** est disposée sur la tige de support **(55),** par laquelle la tige de support **(55)** s'accroche à la languette **(530).**

9. Procédé pour fabriquer le coussin **(5)** selon au moins l'une quelconque des revendications 1 à 8, **caractérisé en ce que**
a) on choisit un matériau en feuille en tissu de polyester avec un revêtement de polyuréthane pour la face frontale et la face arrière **(53,54)** ainsi que pour les parois intermédiaires **(50)** et une feuille de polyuréthane pour les faces périphériques **(56-58);**
b) une machine de soudure HF est utilisée, avec laquelle deux paires d'électrodes **(9)** à ouvrir sont disposées à distance sur la largeur des parois intermédiaires **(50);**
c) trois magasins fournissent le matériau pour la face frontale et la face arrière **(53,54)** et une paroi intermédiaire **(50),** introduit entre les paires d'électrodes ouvertes **(9);**
d) les paires d'électrodes **(9)** sont fermées pour le soudage de la paroi intermédiaire **(50)** à la face frontale et à la face arrière **(53,54);**
e) une soupape **(59)** est soudée dans la face arrière **(54);** et
f) les faces périphériques **(56-58)** sont soudées aux bords de la face frontale et de la face arrière **(53,54)** et les joints de coin **(x)** sont soudés l'un à l'autre entre les faces périphériques **(56-58).**

10. Système pour réaliser l'étanchéité d'ouvertures de bâtiments en cas de montée d'eau, qui afflue depuis un côté inondé **(13,23,33,43)** et qui menace d'inonder un côté sec **(14,24,34,44),** constitué:
a) d'un coussin **(5)** pouvant être gonflé d'air, selon les revendications 1 à 8, de forme substantiellement parallélépipédique, utilisé correctement, pour réaliser l'étanchéité d'ouvertures de bâtiments **(1)** rectangulaires, comme une fenêtre, une porte ou un gaine de lumière et/ou de ventilation;
b) d'un sac **(7,8)** pouvant être gonflé d'air avec une partie de sac **(70,80)** pouvant être gonflée d'air de forme sensiblement cylindrique pour étanchéifier le côté inondé **(33,43)** par rapport au côté sec **(34,44)** au niveau d'ouvertures de bâtiments de section transversale ronde **(3,4),** comme au niveau d'une évacuation au sol **(3),** d'une évacuation de lavabo **(4)** ou d'une gaine de lumière et/ou de ventilation; et une soupape **(79,89),** qui est tournée depuis le sac **(7,8)** de préférence vers le côté sec **(34,44);** et
c) d'un insert de WC **(6)** pouvant être gonflé d'air, essentiellement en forme de plateau, avec une partie de couvercle **(60)** essentiellement en forme de plateau, sur le bord de laquelle s'étend une couronne **(61)** qui dépasse de la partie de couvercle **(60),** pour étanchéifier le côté inondé **(23)** par rapport au côté sec **(24)** au-dessus d'une évacuation d'eau **(2)** dans une cuvette de WC **(20),** la couronne **(61),** de préférence conjointement avec la partie de couvercle **(60),** pouvant être gonflée et la couronne **(61)** étant prévue pour être insérée dans une rainure de bord **(26)** de la cuvette de WC **(20)** et formant dans l'état gonflé un ajustement par pressage, l'insert de WC **(6)** présentant une soupape **(69)** qui est disposée dans la partie de couvercle **(60)** et qui est de préférence tournée vers le côté sec **(24).**
